# FASCICULE DE BREVET EUROPEEN

(11) **EP 0 495 070 B1**
(45) Date de publication et mention de la délivrance du brevet: **01.03.1995**
(21) Numéro de dépôt: 91914859.3
(22) Date de dépôt: 06.08.1991
(51) Int. Cl.: G07F 17/26

(54) **INSTALLATION AUTOMATIQUE POUR LA COMPOSITION ET L'IMPRESSION EN CONTINU DE PETITS TEXTES**
AUTOMATISCHE ANLAGE ZUM ZUSAMMENSETZEN UND FORTLAUFENDEN DRUCKEN VON KLEINEN TEXTEN
AUTOMATIC EQUIPMENT FOR THE CONTINUOUS COMPOSITION AND PRINTING OF SHORT TEXTS

(30) Priorité: 07.08.1990 FR 9010279
(43) Date de publication de la demande: 22.07.1992
(73) Titulaire: KIS, F-38100 Grenoble (FR)
(72) Inventeur: GRUEL, Henri, F-38000 Grenoble (FR)
(74) Mandataire: Laurent, Michel
(86) Numéro de dépôt international: FR9100650
(87) Numéro de publication internationale: WO9202909

(56) Documents cités:
- EP-A- 0 171 380
- WO-A-83/00461
- WO-A-90/07166
- FR-A- 2 621 153
- GB-A- 1 005 827
- GB-A- 2 071 894
- US-A- 4 616 327

## Description

L'invention concerne une nouvelle installation automatique pour la composition et l'impression en continu de petits textes, tels que notamment des cartes de visite. Elle concerne également une installation du type en question pour la composition et l'impression en continu sur format traditionnel, et notammant sur format type A4.

On a proposé depuis longtemps déjà des petites machines à imprimer permettant à des non professionnels d'imprimer rapidement des petits textes. Toutefois, bien que largement utilisées, ces installations nécessitent du personnel et ne sont pas aussi rapides que pourrait le souhaiter le consommateur.

On a décrit dans le document FR-A-2 576 437 une installation automatique dans laquelle l'utilisateur frappe sur un clavier les éléments qu'il désire voir figurer sur les cartes de visite, menus, etc.., en visualisant ces éléments sur un écran. Cette installation comprend en outre une imprimante qui imprime sur un support de papier de grammage relativement important, stocké sous forme de bobine, le texte composé par l'utilisateur. Un ordinateur gère le fonctionnement de la machine et de l'imprimante. Toutefois, bien que constituant un progrès important par rapport aux dispositifs connus, cette installation ne permet pas de composer à loisir la mise en page et n'autorise qu'un type de format.

On a décrit alors dans le brevet français FR-A-2 621 153, une installation automatique du même type, comportant des éléments similaires à l'installation précédente, mais dans laquelle l'imprimante est susceptible de pivoter de 90° afin de pouvoir permettre l'impression de textes selon au moins deux formats perpendiculaires l'un par rapport à l'autre. Néanmoins, la mise en page reste figée de sorte que le choix de l'utilisateur reste très réduit.

En outre, on ne connait pas d'installation du type en question apte à permettre, à la demande, la réalisation de textes ou parties de textes sous format A4, en série variable et en un délai court.

L'invention vise à pallier l'ensemble de ces différents inconvénients. Elle propose une installation automatique intégrée pour la composition et l'impression en continu de petits textes ou parties de textes, comprenant :
- une console comportant :
   . un écran, destiné à afficher les instructions opératoires et visualiser le texte composé ;
   . un clavier de commande, destiné à transmettre les instructions opératoires et à composer le texte à imprimer ;
- un micro-ordinateur intégrant une interface apte à permettre l'échange d'informations entre l'écran et le clavier d'une part, et le micro-ordinateur d'autre part, ledit micro-ordinateur étant destiné à traiter les instructions transmises par le clavier, et à les transmettre en partie à l'écran et à une imprimante destinée à imprimer le texte composé sur un support, ledit micro-ordinateur étant en outre destiné à gérer l'ensemble de l'installation et l'intéraction entre celle-ci et l'utilisateur.

Cette installation se caractérise :
- en ce que l'imprimante est une imprimante du type graphique, dont l'impression est gérée trame par trame par le micro-ordinateur, dans la mémoire duquel sont préalablement stockées sous forme numérique une ou plusieurs polices de caractères, chaque caractère imprimé correspondant à une pluralité de trames, pour chacune desquelles une séquence déterminée de pixels, stockés sous forme de signaux numériques, permet la restitution finale du caractère considéré,
- en ce que la composition proprement dite du texte à imprimer est gérée par un logiciel adapté à cet effet et chargé dans la mémoire du micro-ordinateur,
- et en ce que l'intégralité du texte à imprimer est préalablement composée par l'utilisateur avec l'aide dudit logiciel, puis est basculée dans une mémoire tampon associée au micro-ordinateur, apte à gérer l'impression de ce texte en basculant dans la mémoire de l'imprimante au fur et à mesure de l'impression les signaux numériques correspondant à chaque trame successive de l'imprimante, représentative de l'ensemble des pixels à matérialiser sur le support.

En d'autres termes, l'invention consiste à prévoir un moyen apte à visualiser la composition du texte à réaliser qui, en fonction de polices de caractères stockées sous forme numérique en mémoire, gère l'espace total du document, de sorte que l'on peut obtenir n'importe quel type d'impression selon plusieurs formats possibles et ce, dans les deux sens, à savoir tant transversalement que longitudinalement sur le support.

La réalisation des polices de caractères sous forme numérique, s'effectue par scannerisation de chacune des polices en grandeur réelle, aboutissant à une image numérisée de chacun des caractères, puis par réduction du format par conversion, éventuellement complétée par une finition individuelle manuelle pour chacun des caractères.

Selon une réalisation avantageuse de l'invention, l'installation comprend un organe de paiement constitué d'un monnayeur électronique, apte à identifier les pièces de monnaie et à transmettre cette information au micro-ordinateur via l'interface, qui décompte alors les sommes effectivement versées.

Selon une autre forme de réalisation de l'invention, l'installation comporte une caméra orientable, apte à photographier un personnage, typiquement l'utilisateur, puis à transmettre l'image obtenue à une carte de numérisation connectée au micro-ordinateur, transmettant l'information à l'imprimante, afin que l'on réalise de la sorte des textes avec portraits.

Selon une autre caractéristique de l'invention, l'imprimante de l'installation comprend des organes de saisie latérale du support papier, constitués de guides permettant ainsi d'utiliser de grandes variétés de supports, à savoir des supports de largeur variable.

L'imprimante type graphique de l'invention a une qualité comprise entre dix et quinze points par millimètre.

L'imprimante graphique imprime thermiquement sur une bande continue déroulée depuis une bobine, un support papier également sous forme de bobine, ladite bobine étant sectionnée à des dimensions requises, et comportant un fond pré-imprimé muni de caractères de couleurs différentes et/ou un logotype.

L'installation comporte en outre un scanneur destiné :
- à analyser la surface d'une feuille comportant des motifs prédéterminés introduits par l'opérateur ;
- à numériser cette analyse et à transmettre l'information numérique au micro-ordinateur via l'interface, afin que ce dernier donne l'ordre à l'imprimante de l'imprimer dans un endroit préalablement sélectionné par l'opérateur, ou préalablement sélectionné dans le micro-ordinateur.

Selon une forme avantageuse de cette installation, la sélection du lieu d'impression du motif ou du logo s'effectue au moyen d'une commande plan XY. En outre, la taille de ce logo ou de ce motif peut être modulée par un potentiomètre ou un curseur linéaire, constituant une commande d'agrandissement-réduction, associé à la console.

La manière dont l'invention peut être réalisée et les avantages qui en découlent ressortiront mieux de l'exemple de réalisation qui suit, donné à titre indicatif et non limitatif à l'appui des figures annexées, dans lesquelles :
- la figure 1 est une vue en perspective sommaire d'une installation conforme à l'invention ;
- la figure 2 est une représentation synoptique de la console caractéristique de l'invention ;
- la figure 3 est une représentation schématique plus détaillée de cette console ;
- la figure 4 est une représentation en perspective sommaire schématique d'une autre forme d'exécution de l'invention ;
- la figure 5 est une vue en coupe sommaire d'une autre forme de réalisation de l'invention ;
- la figure 6 est une représentation synoptique sommaire du fonctionnement de l'installation conforme à l'invention.

L'installation intégrée automatique pour la composition et l'impression en continu de petits textes conforme à l'invention et/ou des parties de textes, comprend d'une part, un panneau désigné par la référence générale (1), comportant un volet (3) de forme par exemple concave, présentant différents modèles (5,6,7) de composition, offerts à la reproduction ainsi qu'en (8) les instructions opératoires essentielles.

L'installation comprend également une console désignée par la référence générale (10), disposée juste en dessous du panneau. Cette console, qui présente sur le dessus un écran (12) destiné à afficher les instructions opératoires et visualiser le texte composé, comprend également un clavier (13) de commande, destiné à transmettre les instructions opératoires et à composer le texte à imprimer. En d'autres termes, l'ensemble clavier-écran constitue l'organe d'interaction entre l'utilisateur et l'installation. L'écran (12) est du type noir et blanc mais à haute résolution. Néanmoins, il peut être envisagé un écran couleur de 640 x 480 lignes.

Le clavier (13) peut être réalisé de toute manière connue. Ce peut être par exemple un clavier capacitif, mécanique ou avantageusement un clavier constitué par des plaques superposées à membrane.

La console (10) comprend également un organe de paiement (14) tel qu'un monnayeur électrique de type NRI à fente verticale situé dans un plan vertical et ce, pour éviter le vandalisme et l'insertion de corps étrangers autres que les pièces. Il peut être en outre couplé à un lecteur de billets du type LANDIS-GYR. Ce monnayeur électronique est destiné de manière connue à détecter et identifier des pièces de monnaies prédéterminées, transmettant ces informations à un micro-ordinateur (15), qui décompte alors les sommes effectivement versées et engage, lorsque le compte est bon, le processus opératoire.

Le clavier (13) comprend une série de touches respectivement :
. (16) correspondant aux différentes lettres de l'alphabet, à savoir en majuscules et en minuscules ; si nécessaire, le clavier peut également comporter d'autres signes, tels que accents, trémas, etc.. ;
. (17) les chiffres ;
. (18) la ponctuation ;
. et trois touches (19,20,21) de commande, respectivement de correction (19), d'espacement (20) et de validation (21).

L'installation comprend à l'intérieur le micro-ordinateur (15) déjà mentionné, relié par un interface (22) respectivement au monnayeur (14), au clavier (13) et à l'écran (12). De manière avantageuse et connue, l'interface (22) est intégré au micro-ordinateur (15). Il transmet les signaux issus du monnayeur (14), du clavier (13) et de l'écran (12) en les rendant compatibles au micro-ordinateur (15). Dans une forme d'exécution, l'ensemble peut être constitué d'une carte électronique spécifique.

Le micro-ordinateur (15) du type compatible présente un temps de cycle rapide avec une mémoire d'au moins un méga-octet ainsi qu'un lecteur de disquette intégré, non représenté. Ce lecteur de disquette est destiné à recevoir une disquette contenant un logiciel, qui est chargé lors de la mise sous tension. Ce micro (15) est relié à une imprimante (25) thermique, du type en soi connu, notamment pour imprimer des caractères, en graphique. On utilise avantageusement une imprimante commercialisée par TEC sous la marque B 402, ayant une définition de dix points par millimètre, et un principe d'impression par transfert thermique. Cette imprimante désignée par la référence générale (25), est fondamentalement constituée d'une bobine (26) d'alimentation d'une bande de papier de grammage déteminé et continu (27). Elle comprend également un poste de film thermique, respectivement une bobine d'alimentation (28) et de réception (29) du film thermique (30). La tête d'impression (31) constituée d'une barette d'aiguilles, vient au contact de la bande (27) et par sélection et chauffage des aiguilles appropriées, induit le dépôt d'encre sur le papier et ce, trame par trame. Le défilement continu du support papier (27) et du film (30) au niveau de la tête d'impression (31) permet la réalisation du texte à imprimer. La réalisation d'un caractère nécessite une pluralité de trames d'impression. Un organe de coupe (32) débite les textes à la longueur désirée. Ces textes coupés sont reçus dans un réceptacle (33). Par un réglage approprié, notamment au moyen d'une molette, on peut obtenir des longueurs de coupe multiples de la bande (27), par exemple cinq centimètres pour une carte de visite, dix centimètres pour des menus, etc. .

En outre, l'imprimante comporte des organes de saisie latérale de la bande (27) de papier munis de glissières, permettant d'utiliser des bandes de largeurs différentes, et induisant le centrage automatique de la bande par rapport au centre de la tête d'impression (31) de l'imprimante.

Dans une variante de l'invention représentée à la figure 4, la console (10) reçoit une caméra (60) orientable dans une demi-sphère, destinée à photographier l'opérateur. Cette caméra (60) acquiert l'image de l'individu et la transmet à une carte de numérisation (non représentée) associée au microordinateur (15), qui à son tour transmet cette image numérisée à l'imprimante (25). On peut ainsi réaliser des textes associés à des portraits, et notamment des cartes de visite personnalisées ou des cartes d'accès.

De manière avantageuse, l'imprimante thermique (46) est équipée d'un économiseur de film thermique. Cet économiseur, du type également connu, repose sur le principe du débrayage de ladite imprimante si celle-ci n'est pas sollicitée pour une longueur de film thermique déterminée. De fait, celle-ci se remet en route lors de la sollicitation suivante pour reprendre l'impression. Ainsi, il est alors possible d'imprimer un texte sur n'importe quelle partie de la feuille, notamment en en-tête ou au contraire en bas de page, sans nécessiter le déroulement du film thermique pour tout le centre de la page. De la sorte, cette imprimante est tout à fait adaptée dans le cadre de la réalisation de papiers à entête, papiers commerciaux, notamment factures, bons de commande, etc .. En outre, il est quelquefois souhaitable d'apporter des renseignements d'ordre commercial également en-bas d'une feuille, tel que le numéro de SIREN, SIRET, le code APE, etc..

Enfin, l'imprimante peut avantageusement être couplée à une plieuse, susceptible de plier en deux, trois, voire quatre plis les feuilles après impression.

Selon une caractéristique importante de l'invention, les différentes polices de caractères soumises au choix de l'utilisateur, sont stockées dans la mémoire du micro-ordinateur. Les informations sous forme numérique stockées dans cette mémoire, sont obtenues de la manière suivante. On procède tout d'abord à la sélection d'un type de caractères. Ces derniers sont caractérisés par leur taille également dénommés corps, leur graisse, autrement dit leur plus ou moins grand contraste et enfin leur forme. Chacun des caractères d'une même police est alors scannérisé, c'est-à-dire est décomposé par balayage d'une matrice de cellules photosensibles en un certain nombre de pixels, dont la séquence représentative du caractère est elle-même numérisée. Après numérisation, ces différents caractères subissent une réduction par conversion au moyen d'un logiciel de traitement d'images connu pour cette application, puis sont alors affichés sur un écran, apte à permettre la visualisation du caractère, c'est à dire, sa représentation après numérisation. Ils peuvent être alors affinés manuellement, autrement dit, il est possible, sur une matrice plus grossière que la matrice de balayage, matérialisée sur l'écran, de modifier le signal numérique correspondant à tel ou tel pixel en vue de parfaire la forme du caractère sur une échelle plus grossière. Cette échelle grossière correspond en fait à la matrice d'impression.

Une fois l'obtention selon ce format de chacun des caractères d'une même police, chaque police est stockée sous forme d'octets dans la mémoire du micro-ordinateur et ce, sous une référence spécifique.

De la sorte, lorsqu'une police de caractères déterminée est sélectionnée par l'utilisateur, la séquence de caractères correspondant au texte composé à imprimer est imprimée par balayages successifs de l'imprimante trame par trame sur le papier (27) en défilement, c'est-à-dire par impression pour chaque trame de la séquence de pixels représentative de la totalité des points graphiques d'une ligne de texte pour la trame considérée. Pendant l'impression d'une trame, la mémoire de l'imprimante est chargée de la trame suivante à partir de la mémoire tampon du microordinateur. A la fin d'un balayage, le support papier ainsi que le film thermique avance d'un pas, correspondant à l'espacement de la trame suivante en vue de permettre la réalisation de la totalité des caractères, puis du texte composé.

En outre, la composition du texte proprement dit, autrement dit la répartition sur le support, est définie par l'utilisateur et gérée par un logiciel adapté chargé dans le micro-ordinateur. Cette composition est chargée dans une mémoire tampon du micro-ordinateur avec laquelle la totalité des différents champs est remplie. De la sorte, la gestion ligne à ligne de l'imprimante est rendue possible, de sorte que l'on peut obtenir un texte final imprimé selon l'une ou l'autre des deux directions perpendiculaires, correspondant respectivement au sens de défilement du papier, ou à une direction perpendiculaire à ce sens, compte tenu de cette gestion globale de la composition.

On a représenté sur la figure 6 un schéma synoptique sommaire du fonctionnement de l'imprimante, conformément à l'invention. Comme déjà dit, le clavier (13) permet la réalisation de l'interaction entre l'utilisateur et le microordinateur (15). Il peut notamment sélectionner le format, le type de caractères, le sens d'impression. En outre, il compose lui-même la composition du texte, et ce avec l'aide d'un logiciel adapté (50), chargé dans la mémoire du microordinateur (15). Ce logiciel selectionne tout d'abord, sur injonction de l'utilisateur, la police de caractères retenue dans la mémoire (51) d'une part, en vue du basculement de cette police dans la mémoire (52) de l'écran (12), pour permettre la visualisation du texte, et éventuellement procéder à des corrections. De même, il sélectionne cette même police dans la mémoire (53), en vue du basculement de cette police dans la mémoire tampon (54) du microordinateur, dans laquelle le texte est composé. Le contenu de cette mémoire tampon (54) est basculé trame par trame dans la mémoire (55) de l'imprimante, afin qu'elle procède à l'impression trame par trame, telle que décrit précédemment.

L'installation intégrée automatique de l'invention fonctionne de la manière suivante. Elle est initialisée par le versement des pièces de monnaie dans le monnayeur (14) d'un montant déterminé en fonction du choix de l'utilisateur. Cette initialisation se matérialise par l'affichage sur l'écran (12) de message indiquant la marche à suivre. L'utilisateur doit tout d'abord, sur injonction des messages de l'écran, choisir le type de carte. Une fois ce choix effectué, l'utilisateur la valide par la touche "enter" (21).

Il doit alors choisir la police de caractères qu'il valide également par la même touche "enter" (21).

Il procède alors, toujours sous injonction des messages de l'écran (12), dont les séquences sont elles-mêmes gérées par l'ordinateur (15), à l'introduction du texte qu'il désire ou de ses coordonnées dans le cas de la réalisation de cartes de visite. Chaque nouvelle information est validée par la touche "enter" (21). Lorsque l'ensemble du texte est terminé, et que sa composition est agencée selon ses souhaits, une vérification est demandée à l'utilisateur qui, s'il accepte le texte proposé et la composition matérialisée à l'écran (12), le valide par la touche "enter". Dans le cas contraire, il procède aux corrections qu'il désire au moyen de la touche de correction (19) avant de valider.

Selon le type de format choisi, et selon la longueur du texte envisagé, la première carte apparaît dans le réceptacle (33) au bout d'un laps de temps compris entre 7 et 60 secondes. Puis les cartes suivantes apparaissent à raison de une toutes les une ou deux secondes.

Dans la forme de réalisation représentée au sein de la figure 5, l'imprimante (46) est munie conformément à l'invention, d'un chargeur feuille à feuille (47), dans lequel est placé du papier de format A4. Ce chargeur (47) est un chargeur motorisé, du type de ceux utilisés dans les photocopieurs, et est muni à son niveau supérieur d'un palpeur sensitif ou cellulaire, associé à un rouleau de prise papier (48) situé au niveau de la zone inférieure de l'imprimante (46). De fait, la motorisation du chargeur provoque l'ascension du plateau (9) constitutif du chargeur, se déplaçant alors seldn la flèche A afin d'amener les feuilles supérieures au niveau dudit palpeur. Ce palpeur transmet les informations concernant la détection du papier à l'imprimante, reliée et gérée elle-même par le micro-ordinateur, de telle sorte que si la quantité totale de papier est insuffisante, le processus opératoire d'impression ne peut commencer. Le fonctionnement de cette forme de réalisation est similaire à celui décrit précédemment.

L'installation selon l'invention présente de nombreux avantages qui résultent essentiellement du fait qu'elle est constituée d'un ensemble intégré entièrement automatique, ne nécessitant pas de personnel sinon du personnel pour l'entretien et l'alimentation en matières consommables. En outre, les différents formats et types d'impression obtenus de part la gestion particulière de l'imprimante, permet d'obtenir un très grand choix, cela très rapidement et à un prix modeste.

## Revendications

1. Installation automatique intégrée pour la composition et l'impression en continu de petits textes ou parties de textes, comprenant :
- une console (10) comportant :
. un écran (12), destiné à afficher les instructions opératoires et visualiser le texte composé ;
. un clavier de commande (13), destiné à transmettre les instructions opératoires et à composer le texte à imprimer ;
- un micro-ordinateur (15) intégrant une interface (22) apte à permettre l'échange d'informations entre l'écran (12) et le clavier (13) d'une part, et le micro-ordinateur (15) d'autre part, ledit micro-ordinateur étant destiné à traiter les instructions transmises par le clavier (13), et à les transmettre en partie à l'écran (12) et à une imprimante (25) destinée à imprimer le texte composé sur un support, ledit micro-ordinateur (15) étant en outre destiné à gérer l'ensemble de l'installation et l'intéraction entre celle-ci et l'utilisateur,
caractérisée :
- en ce que l'imprimante (25) est une imprimante du type graphique, dont l'impression est gérée trame par trame par le micro-ordinateur (15), dans la mémoire duquel sont préalablement stockées sous forme numérique une ou plusieurs polices de caractères, chaque caractère imprimé correspondant à une pluralité de trames, dans chacune desquelles une séquence déterminée de pixels, stockés sous forme de signaux numériques, permet la restitution finale du caractère considéré,
- en ce que la composition proprement dite du texte à imprimer est gérée par un logiciel (50) adapté à cet effet et chargé dans la mémoire du micro-ordinateur (15),
- et en ce que l'intégralité du texte à imprimer est préalablement composée par l'utilisateur avec l'aide dudit logiciel (50), puis est basculée dans une mémoire tampon (54) associée au micro-ordinateur (15), apte à gérer l'impression de ce texte en basculant dans la mémoire (55) de l'imprimante au fur et à mesure de l'impression les signaux numériques correspondant à chaque trame successive à imprimer, représentative de l'ensemble des pixels à matérialiser sur le support.

2. Installation automatique intégrée selon la revendication 1, caractérisée en ce que la réalisation des polices de caractères sous forme numérique, s'effectue par scannerisation de chacune des polices, en grandeur réelle, aboutissant à une image numérisée de chacun des caractères, puis par réduction du format par conversion, éventuellement complétée par une finition manuelle individuelle pour chacun des caractères.

3. Installation automatique intégrée selon l'une des revendications 1 et 2, caractérisée en ce qu'elle comprend un organe de paiement constitué d'un monnayeur (14) électronique, apte à identifier les pièces de monnaie et à transmettre cette information au micro-ordinateur (15) via l'interface (22), qui décompte alors les sommes effectivement versées.

4. Installation automatique intégrée selon l'une des revendications 1 à 3, caractérisée en ce qu'elle comporte une caméra orientable (60), apte à photographier un personnage, notamment l'utilisateur, puis à transmettre l'image obtenue à une carte de numérisation connectée au micro-ordinateur (15), transmettant l'information à l'imprimante (25), afin que l'on réalise de la sorte des textes avec portraits.

5. Installation automatique intégrée selon l'une des revendications 1 à 4, caractérisée en ce que l'imprimante (25) comprend des organes de saisie latérale du support papier (27), constitués de guides, aptes en outre à permettre le centrage dudit support (27) par rapport à la tête d'impression (31).

6. Installation automatique intégrée selon l'une des revendications 1 à 5, caractérisée en ce que l'imprimante type graphique (25) a une qualité comprise entre dix et quinze points par millimètre.

7. Installation automatique intégrée selon l'une des revendications 1 à 6, caractérisée en ce que l'imprimante graphique (25) imprime thermiquement sur une bande continue (30) déroulée depuis une bobine (28), un support papier (27) également sous forme de bobine (26), ladite bobine étant sectionnée à des dimensions requises, et comportant un fond pré-imprimé muni de caractères de couleurs différentes et/ou un logotype.

8. Installation automatique intégrée selon l'une des revendications 1 à 6, caractérisée en ce qu'elle comporte en outre un scanneur destiné :
- à analyser la surface d'une feuille comportant des motifs prédéterminés introduits par l'opérateur ;
- à numériser cette analyse et à transmettre l'information numérique au micro-ordinateur (15) via l'interface (22), afin que ce dernier donne l'ordre à l'imprimante (25) de l'imprimer dans un endroit préalablement sélectionné par l'opérateur, ou préalablement sélectionné dans le micro-ordinateur (15).

9. Installation automatique intégrée selon la revendication 8, caractérisée en ce que la sélection du lieu d'impression du motif ou du logo s'effectue au moyen d'une commande plan XY, et en ce que la taille du motif ou du logo à imprimer est modulée au moyen d'une commande d'agrandissement-réduction associée à la console (10).

10. Installation automatique intégrée pour la composition et l'impression en continu de feuille de papier selon l'une des revendications 1 à 3, caractérisée en ce que l'imprimante (46), commandée par le micro-ordinateur (15) est une imprimante comportant un chargeur feuille à feuille (47).

## Claims

1. Integrated automatic installation for the composition and the continuous printing of small texts or parts of texts, comprising :
- a console (10) comprising :
. a screen (12), intended for displaying the operating instructions and showing the composed text ;
. a control keyboard (13) intended for transmitting the operating instructions and for composing the text to be printed ;
- a microcomputer (15) including an interface (22) able to permit the exchange of data between the screen (12) and keyboard (13) on the one hand, and the microcomputer (15) on the other hand, the said microcomputer being intended for processing the instructions transmitted by the keyboard (13), and for transmitting them partly to the screen (12) and to a printer (25) intended for printing the composed text onto a medium, the said microcomputer (15) being additionally intended for managing the whole of the installation and the interaction between the latter and the user,
characterized :
- in that the printer (25) is a printer of the graphics type, in which printing is managed frame by frame by the microcomputer (15), in the memory of which are previously stored, in digital form, one or more character fonts, each printed character corresponding to a plurality of frames, in each of which a defined sequence of pixels, stored in the form of digital£signals, permits the final restoration of the character in question,
- in that the composition proper of the text to be printed is managed by a program (50) adapted to this end and loaded into the memory of the microcomputer (15),
- and in that the whole of the text to be printed is previously composed by the user with the aid of the said program, then is downloaded into a buffer memory (54) associated with the microcompwter (15) which is able to manage the printing of this text by downloading into the memory (55) of the printer, in step with the printing, the digital signals corresponding to each successive frame to be printed, representing the set of pixels to be reproduced on the medium.

2. Integrated automatic installation according to!claim 1, characterized in that the production of character fonts in digital form is carried out by scanning of each of the fonts at actual size, resulting in a digitized image of each of the characters, then by reduction of the format by conversion, possibly completed by individual manual finishing for each of the characters.

3. Integrated automatic installation according to one of claims 1 and 2, characterized in that it comprises a payment member constituted by an electronic coin box (14), able to identify the coins and to transmit this information to the microcomputer (15) via the interface (22), which then subtracts the sums actually inserted.

4. Integrated automatic installation according to one of claims 1 through 3, characterized in that it comprises a steerable camera (60), able to photograph an individual, especially the user, then to transmit the image obtained to a digitizing card connected to the microcomputer (15), transmitting the information to the printer (25), so as thereby to produce texts with portraits.

5. Integrated automatic installation according to one of claims 1 through 4, characterized in that the printer (25) comprises lateral gripping members for the paper medium (27), constituted by guides, able in addition to permit the centering of the said medium (27) with respect to the print head (31).

6. Integrated automatic installation according to one of claims 1 through 5, characterized in that the graphics-type printer (25) is of a quality of between ten and fifteen points per millimeter.

7. Integrated automatic installation according to one of claims 1 through 6, characterized in that the graphics printer (25) prints thermally, on a continuous web (30) unrolled from a reel (28), a paper medium (27) also in the form of a reel (26), the said reel being sectioned to required dimensions and comprising a preprinted background complete with characters of different colors and/or a logo.

8. Integrated automatic installation according to one of claims 1 through 6, characterized in that it additionally comprises a scanner intended :
- for analyzing the surface of a sheet incorporating predetermined patterns introduced by the operator ;
- for digitizing this analysis and transmitting the digital information to the microcomputer (15) via the interface (22), so that the latter gives the order to the printer (25) to print it at a site which has been previously selected by the operator, or previously selected in the microcomputer (15).

9. Integrated automatic installation according to claim 8, characterized in that the selection of the place of printing of the pattern or of the logo is carried out by means of an XY control plane, and in that the size of the pattern or of the logo to be printed is adjusted by means of an enlargement-reduction command associated with the console (10).

10. Integrated automatic installation for the composition and the continuous printing of a sheet of paper according to one of claims 1 through 3, characterized in that the printer (46), controlled by the microcomputer (15), is a printer incorporating a sheet-by-sheet loader (47).

## Patentansprüche

1. Automatische integrierte Vorrichtung für das Zusammensetzen und fortlaufende Drucken von kleinen Texten oder Teilen von Texten, die umfaßt:
- eine Konsole (10) mit:
. einem Bildschirm (12), der dazu bestimmt ist, die Funktionsanweisungen anzuzeigen und den zusammengesetzten Text sichtbar zu machen, und
. einer Funktionstastatur (13), die dazu bestimmt ist, die Funktionsanweisungen zu übertragen und den zu druckenden Text zusammenzusetzen,
- einen Mikrocomputer (15), der als integrierenden Bestandteil eine Schnittstelle (22) enthält, die dazu geeignet ist, den Austausch von Informationen zwischen dem Bildschirm (12) und der Tastatur (13) einerseits sowie dem Mikrocomputer (15) andererseits zu ermöglichen, wobei der Mikroprozessor dazu bestimmt ist, die von der Tastatur (13) übertragenen Anweisungen zu verarbeiten und teils an den Bildschirm (12) und einen Drucker (25) zu übertragen, der dazu bestimmt ist, den zusammengesetzten Text auf eine Unterlage zu drucken, wobei der Mikrocomputer (15) außerdem dazu bestimmt ist, die Gesamtheit der Vorrichtung und die Interaktion zwischen dieser und dem Benutzer zu steuern,
dadurch gekennzeichnet:
- daß der Drucker (25) ein Drucker vom graphischen Typ ist, dessen Druck Raster für Raster durch den Mikrocomputer (15) gesteuert wird, in dessen Speicher zuvor in digitalisierter Form eine oder mehrere Zeichenlisten abgelegt wurden, wobei jedes gedruckte Zeichen einer Vielzahl von Rastern entspricht, wobei für jedes von diesen eine bestimmte Folge von in Form digitalisierter Signale abgelegten Pixeln die letztendliche Wiedergabe des in Betracht gezogenen Zeichens ermöglicht,
- daß die eigentliche Zusammensetzung des zu druckenden Textes durch ein Programm (50) gesteuert wird, das an diesen Zweck angepaßt und in einen Speicher des Mikrocomputers (15) geladen ist,
- und daß die Gesamtheit des zu druckenden Textes zuvor durch den Benutzer mit Hilfe des Programms (50) zusammengesetzt und dann in einen dem Mikrocomputer (15) zugeordneten Pufferspeicher (54) geschaufelt wird, der dazu geeignet ist, den Druck dieses Textes zu steuern, indem er je nach dem Druck in den Speicher (55) des Druckers die digitalisierten Signale schaufelt, die jedem sukzessiven Raster des Druckers entsprechen, das für die Gesamtheit der auf der Unterlage zur Darstellung zu bringenden Pixel repräsentativ ist.

2. Automatische integrierte Vorrichtung nach Anspruch 1, dadurch gekennzeichnet, daß die Erstellung der Zeichenlisten in digitaler Form durch Abtasten einer jeden der Listen in realer Größe, was zu einem digitalisierten Abbild eines jeden der Zeichen führt, und dann durch Verkleinerung des Formates durch Codeumsetzung erfolgt, was eventuell durch eine individuelle manuelle Fertigstellung eines jeden der Zeichen vervollständigt wird.

3. Automatische integrierte Vorrichtung nach einem der Ansprüche 1 und 2, dadurch gekennzeichnet, daß sie eine Bezahleinrichtung umfaßt, die aus einem elektronischen Münzapparat (14) besteht, der dazu geeignet ist, die Münzstücke zu erkennen und diese Information über eine Schnittstelle (22) an den Mikrocomputer (15) zu übertragen, der dann die tatsächlich eingezahlten Beträge abrechnet.

4. Automatische integrierte Vorrichtung nach einem der Ansprüche 1 bis 3, dadurch gekennzeichnet, daß sie eine ausrichtbare Kamera (60) aufweist, die dazu geeignet ist, eine Person, typischerweise den Benutzer, zu fotografieren, und dann das erhaltene Bild auf eine mit dem Mikrocomputer (15) verbundene Digitalisierungskarte zu übertragen, der die Information an den Drucker (25) überträgt, um auf diese Weise Texte mit Portraits zu erstellen.

5. Automatische integrierte Vorrichtung nach einem der Ansprüche 1 bis 4, dadurch gekennzeichnet, daß der Drucker (25) Mittel zum seitlichen Erfassen der Papierunterlage (27) umfaßt, die aus Führungen bestehen, die es ermöglichen, eine groBe Vielfalt von Unterlagen (27) zu benutzen, und zwar von Unterlagen mit wechselnder Breite.

6. Automatische integrierte Vorrichtung nach einem der Ansprüche 1 bis 5, dadurch gekennzeichnet, daB der Drucker graphischen Typs (25) eine Güte zwischen zehn und fünfzehn Punkten pro Millimeter aufweist.

7. Automatische integrierte Vorrichtung nach einem der Ansprüche 1 bis 6, dadurch gekennzeichnet, daß der graphische Drucker (25) auf einem fortlaufenden, von einer Spule (28) abgerollten Band (30) auf thermische Weise eine gleichermaßen in Form einer Spule (26) vorliegende Papier-unterlage (27) bedruckt, wobei die besagte Spule in erforderlichen Abmessungen gestückelt ist und einen vorgedruckten mit Zeichen verschiedener Farben und/oder einer Logotype versehenen Untergrund aufweist.

8. Automatische integrierte Vorrichtung nach einem der Ansprüche 1 bis 6, dadurch gekennzeichnet, daß sie außerdem einen Scanner aufweist, der dazu bestimmt ist:
- die durch die Bedienungsperson eingeführte vorbestimmte Motive aufweisende Oberfläche eines Blattes abzutasten,
- diese Abtastwerte zu digitalisieren und die digitale Information über die Schnittstelle (22) an den Mikrocomputer (15) zu übertragen, damit letzterer die Anweisung an den Drucker (25) gibt, sie an eine vorher durch die Bedienungsperson ausgewählte oder vorher im Mikrocomputer (15) ausgewählte Stelle zu drucken.

9. Automatische integrierte Vorrichtung nach Anspruch 8, dadurch gekennzeichnet, daß die Auswahl der Stelle für den Druck des Motives oder des Logos mit Hilfe einer XY-Ebene-Steuerung erfolgt, und daß die Größe des zu druckenden Motivs oder Logos mit Hilfe einer der Konsole (10) zugeordneten Steuerung für die Vergrößerung-Verkleinerung moduliert wird.

10. Automatische integrierte Vorrichtung für das Zusammensetzen und fortlaufende Drucken eines Blattes Papier nach einem der Ansprüche 1 bis 3, dadurch gekennzeichnet, daß der Drucker (46), der durch den Mikrocomputer (15) gesteuert wird, ein Drucker mit einer blattweisen Beschickungsvorrichtung (47) ist.
